# EUROPÄISCHE PATENTSCHRIFT

(11) **EP 1 211 001 B1**
(45) Veröffentlichungstag und Bekanntmachung des Hinweises auf die Patenterteilung: **25.03.2009**
(21) Anmeldenummer: 01128084.9
(22) Anmeldetag: 27.11.2001
(51) Int. Cl.: B22C 9/04, B22C 21/14

(54) **Verfahren zur Herstellung eines Gussteils, Modellform und keramischer Einsatz zum Gebrauch in diesem Verfahren**
Process for producing a casting, pattern and ceramic insert for use in this process
Procédé de fabrication d'une pièce moulée, modèle et insert utilisés dans ce procédé

(30) Priorität: 04.12.2000 DE 10060141
(43) Veröffentlichungstag der Anmeldung: 05.06.2002
(73) Patentinhaber: Alstom Technology Ltd, 5400 Baden (CH)
(72) Erfinder: Beeck, Alexander, Dr., Orlando, Florida 32828 (US); Brandl, Herbert, 79761 Waldshut-Tiengen (DE); Hoffs, Alexander, Jupiter, FL 33458 (US); Mücke, Roland, 5210 Windisch (CH); Riazantsev, Sergej, 343 Moskau (RU)

(56) Entgegenhaltungen:
- DE-A- 4 041 330
- DE-A- 19 636 968
- US-A- 5 296 308
- US-A- 5 460 776

## Beschreibung

### TECHNISCHES GEBIET

Die Erfindung bezieht sich auf ein Verfahren zur Herstellung eines Gussteils einer thermischen Turbomaschine gemäss dem Oberbegriff des Anspruchs 1.

### STAND DER TECHNIK

Gussteile thermischer Turbomaschinen werden durch bekannte Gussverfahren hergestellt. Gussöfen für solche Gussverfahren sind beispielsweise aus den Schriften EP-A1-749 790, US-3,763,926 oder US-3,690,367 bekannt.

Ein Verfahren zur Herstellung eines komplexen Teils einer Gasturbine mittels einer Gussform ist beispielsweise aus der Schrift US-5,296,308 bekannt. Ein Wachsmodell des zu giessenden hohlen Teils wird durch eine Modellform und einen keramischen Einsatz hergestellt. Danach wird diese Modellform entfernt und um das Wachsmodell eine keramische Gussform durch einen Schlicker geformt. Nachdem das Wachs ausgebrannt worden ist, kann das Gussteil mittels eines oben erwähnten Gussverfahrens hergestellt werden. In der Schrift US-5,296,308 wird vorgeschlagen, an dem keramischen Einsatz Vorsprünge anzubringen. Dies soll zum einen erreichen, dass die Wanddicke des zu giessenden Teils in einem gewissen Toleranzbereich liegt. Zum anderen kann die Fixierung des keramischen Einsatzes in der Gussform während des Giessverfahrens sichergestellt werden. Der Einsatz dieser Vorsprünge zu den genannten Zwecken hat sich generell bewährt.

Die Vorsprünge haben aber auch wenig vorteilhafte Nebenerscheinungen. In der Wand des Gussteils entstehen durch diese Vorsprünge Aussparungen. Der Kerbfaktor dieser Aussparungen ist bisher relativ gross. Nachteilig ist, dass diese Aussparungen deshalb nur in bestimmten Bereichen auf der Bauteiloberfläche angeordnet werden können, da die Spannungen, die während des Betriebs auf das Bauteil wirken, unter Umständen zu gross sein können, so dass es zu Rissen in den betroffenen Bauteilen kommen kann.

In der US-A-5,296,308 ist ein Präzisionsgießen unter Verwendung von Kernen mit integrierter Wanddickenkontrollvorrichtung beschrieben. Die eingesetzten Gusskerne sehen an der Gusskernoberfläche Vorsprüngen vor, die eine exakte Zentrierung des Gusskerns innerhalb eines Gießhohlraumes und damit verbunden eine präzise Gießspalteinstellung erlauben. Infolge der Vorsprünge bilden sich innwandig am Gussteil lokale Vertiefungen bzw. konkave Abdrücke aus.

### DARSTELLUNG DER ERFINDUNG

Der Erfindung liegt die Aufgabe zu Grunde, ein Verfahren zur Herstellung eines Gussteils einer thermischen Turbomaschine mittels eines bekannten Gussverfahrens zu schaffen, wobei die Gussform des Gussteils mit einem Wachsmodell und einem keramischen Einsatz hergestellt wird, und wobei sich an dem Einsatz Vorsprünge befinden, welches den Kerbfaktor an den Aussparungen des Gussteils, welche durch die Vorsprünge des Einsatzes entstehen, verringert.

Erfindungsgemäss wird diese Aufgabe durch ein Verfahren gemäss dem Oberbegriff des Anspruchs 1 gelöst, indem die am Gussteil durch die Vorsprünge entstandenen Aussparungen von der äusseren Seite des Gussteils her teilweise in einer konischen oder zylindrischen Form ausgeschliffen oder erodiert werden. In die Aussparung des Gussteils wird ein zylindrischer, konischer oder runder Stift angebracht. Dieser Stift kann beispielsweise gelötet oder geschweisst werden. Das Verschliessen der Aussparungen verhindert ein Austreten von Kühlluft. Ein weiterer Vorteil dieses Verschliessens liegt darin, dass eine lokale Überhitzung der Ränder der Aussparungen verhindert wird. Dies kann beim Reinigen von beschichteten Schaufeln beispielsweise durch Lichtbogenreinigung auftreten.

Vorteilhaft verringert sich der Kerbfaktor der an dem Gussteil entstehenden Aussparungen, sofern der Winkel zwischen der Mittellinie und der Aussenkante der Vorsprünge kleiner 15° ist. Die Vorsprünge können an Stellen des Gussteils angeordnet sein, an welchen es aufgrund erhöhter Spannungen während des Betriebes bisher nicht möglich war. Eine höhere Dichte der Vorsprünge ist denkbar. Durch eine verbesserte Verteilung bzw. eine erhöhte Anzahl der Vorsprünge ist die Fixierung des keramischen Einsatzes in der Modellform bzw. in der keramischen Gussform während des Gussprozesses verbessert. Entsprechend eines weiteren Ausführungsbeispiels ist es denkbar, dass die Winkel an verschiedenen Seiten des Vorsprungs unterschiedlich gross sind, d.h. unterschiedlich Werte haben.

Eine vorteilhafte Ausführungsform liegt vor, wenn die Vorsprünge in die Modellform hineinragen. Zum einem wird eine klarere Kontur der Ränder der Aussparungen erreicht. Die Bewegung des keramischen Einsatzes in paralleler Richtung zur Wand des Gussteils ist in einem gewissen Rahmen möglich. Dies kann u.U. einen Bruch des keramischen Einsatzes durch daran wirkende Thermo-Spannungen während des Gussverfahrens verhindern. Durch die Ausführung der Aussparungen an der Modellform, in welche die Vorsprünge ragen, mit einem flachen Grund, wird dieses Ziel verbessert erreicht.

### KURZE BESCHREIBUNG DER ZEICHNUNG

Die Erfindung wird anhand der beigefügten Zeichnungen näher dargestellt, wobei
- **Fig. 1**: ein Wachsmodell einer Turbinenschaufel mit einem Einsatz zeigt,
- **Fig. 2**: einen Schnitt gemäss der Linie II - II in der Figur 1 zeigt,
- **Fig. 3a,b**: zwei Ausführungsformen von erfindungsgemässen Vorsprüngen gemäss dem Ausschnitt III in der Figur 2 zeigen,
- **Fig. 4a,b**: ein fertiges Gussteil, an welchem von der äusseren Oberfläche eine weitere Aussparung angebracht worden ist, darstellen und
- **Fig. 5a,b**: die an den fertigen Gusstücken durch die erfindungsgemässen Vorsprünge entstandenen Aussparungen und deren Verschliessen durch Stifte darstellen.

Es werden nur die für die Erfindung wesentlichen Elemente dargestellt. Gleiche Elemente sind in unterschiedlichen Zeichnungen mit gleichen Bezugszeichen versehen.

### WEG ZUR AUSFÜHRUNG DER ERFINDUNG

Die Erfindung bezieht sich auf ein Verfahren zur Herstellung eines thermisch belasteten Gussteils einer thermischen Turbomaschine. Dabei kann es sich im einzelnen beispielsweise um eine Leit- oder Laufschaufel einer Gasturbine oder eines Brennkammerteils handeln. Diese Gussteile und das erfindungsgemässe Verfahren zu ihrer Herstellung werden im folgenden anhand der beiliegenden Figuren näher erläutert.

Diese Gussteile werden mit allgemein aus dem Stand der Technik bekannten Gussöfen herstellt. Mit einem solchen Gussofen können komplex ausgebildete und hohen thermischen und mechanischen Belastungen aussetzbare Bauteile hergestellt werden. Gussteile von thermischen Turbomaschinen sind in der Regel einkristalline (SX) oder gerichtet erstarrte (DS) Bauteile. Die Erfindung ist darauf jedoch in keiner Weise beschränkt. Sie kann sich vielmehr auch auf ungerichtet erstarrte Bauteile (CC) erstrecken.

Die Figur 1 zeigt ein Wachsmodell 1 einer zu giessenden Turbinenschaufel. Dieses Wachsmodell 1 wird in ein flüssiges, keramisches Material, welches auch Schlicker genannt wird, eingetaucht. Dabei bildet sich um das Wachsmodell 1 die spätere keramische Gussform des Gussteils. Anschliessend wird das keramische Material getrocknet, so dass die Gussform, mit welcher das Gussteil hergestellt wird, entsteht. Nach dem Trocknungsvorgang des Schlickers wird das Wachs 4 durch eine geeignete Wärmebehandlung entfernt, d.h. ausgebrannt. Bei diesem Verfahrensschritt wird auch die Gussform gebrannt, d.h. sie enthält auf diese Weise ihre Festigkeit. Das Gussteil wird mit der so entstandenen Gussform durch einen aus dem Stand der Technik bekannten Gussofen auf an sich bekannte Weise hergestellt. Später wird die keramische Gussform auf geeignete Weise entfernt, so zum Beispiel durch Anwendung einer Säure oder einer Lauge.

Die Turbinenschaufel, welche aus dem Wachsmodell 1 der Figur 1 hergestellt wird, besitzt einen Hohlraum, in welchen während des Betriebs der Turbomaschine Kühlluft eingeleitet werden kann. Wie aus der Figur 1 sichtbar, befindet sich im Inneren des Wachsmodells 1 während des Herstellungsvorgangs der Gussform ein keramischer Einsatz 2, welcher die Geometrie des Hohlraums wiedergibt. Dieses Wachsmodell 1 wird durch eine andere, in der Figur 1 nicht dargestellten Modellform 9 hergestellt, wobei flüssiges Wachs 4 zwischen die Modellform 9 und den sich darin befindenden keramischen Einsatz 2 gegossen wird, welches danach erstarrt.

Die Figur 2 zeigt einen Schnitt gemäss der Linie II - II der Figur 1 durch das Wachsmodell 1 und den keramischen Einsatz 2. Der keramische Einsatz 2 ist mit erfindungsgemässen Vorsprüngen 3 ausgestattet. Die Vorsprünge 3 ragen in das Wachs 4 des Wachsmodells 1.

Die erfindungsgemässen Vorsprünge 3 und die Aussparungen 5, welche dadurch an dem Gussteil 6 entstehen, sind in den Figuren 3, 4 und 5 näher dargestellt. Wie aus der Figur 3a ersichtlich, wird vorgeschlagen, die Vorsprünge 3 mit einem Winkel α, β zwischen einer Mittellinie 10 der Vorsprünge 3 und der Aussenkante der Vorsprünge 3 nicht über 30° zu fertigen. Die Kerbfaktoren an den Aussparungen 5, welche durch die Vorsprünge 3 an dem Gussteil 6 entstehen (Fig. 4, 5) werden dadurch vorteilhaft reduziert. So können die Vorsprünge 3 auch an Stellen des Gussteils 6 angeordnet sein, an welchen es aufgrund erhöhter Spannungen während des Betriebes bisher nicht möglich war. Auch eine höhere Dichte der Vorsprünge 3 auf der Oberfläche ist denkbar. Dadurch ist eine verbesserte Verteilung bzw. eine erhöhte Anzahl der Vorsprünge 3 möglich. Das hat zur Folge, dass die Fixierung des keramischen Einsatzes 2 in der Modellform 9 bzw. in der keramischen Gussform während des Gussprozesses verbessert ist. In einer besonderen Ausführungsform ist der Winkel α,β zwischen der Mittellinie und der Aussenkante der Vorsprünge sogar kleiner 15°. Dies verringert den Kerbfaktor noch weiter. Entsprechend dem Ausführungsbeispiel der Figur 3a ist es auch denkbar, dass die Winkel α, β an verschiedenen Seiten des Vorsprungs 3 unterschiedlich gross sind, d.h. unterschiedlich Werte haben.

Die Ausführungsform der Figur 3b eines Vorsprungs 3 zeichnet sich dadurch aus, dass der Vorsprung 3 über die Oberfläche des Wachsmodells 1 hinaus in Ausbuchtungen 11 der Modellform 9 herausragt. Dabei wird es sich um eine Länge von ca. 1 bis 2 mm handeln. Eine solche Anordnung ist vorteilhaft, weil sich eine klarere Abgrenzung der Ränder der Aussparung 5 an dem fertigen Gussteil 6 ergibt. Eine dünne Gusshaut oder "ausgefranste" Ränder können an der Aussenseite des Gussteils 6 bei einem Vorsprung 3 gemäss der Fig. 3a entstehen, was eine zusätzliche Nachbearbeitung der entstandenen Aussparungen 5 erforderlich macht.

Die Ausführungsform gemäss der Figur 3b mit überstehenden Vorsprüngen 3 hat zudem den Vorteil, dass die Vorsprünge 3 nach dem Entfernen der Modellform 9 von aussen sichtbar sind, so dass die entstehenden Aussparungen 5 leichter aufzufinden sind. Die nachfolgenden Verfahrensschritte sind somit einfacher und treffsicherer durchführbar.

Die bereits oben erwähnte Fixierung des keramischen Einsatzes 2 in Richtung parallel oder senkrecht zur Wand des Gussteils 6 während des Gussverfahrens ist durch eine solche Ausführungsform verbessert. Während die Bewegungsmöglichkeit in senkrechter Richtung zur Wand nur noch sehr begrenzt möglich ist, ist die Bewegung in paralleler Richtung zur Wand noch in einem gewissen Rahmen möglich. Dies führt zu einer verbesserten Kontrolle der Wanddicke des Gussteils 6 und kann u.U. einen Bruch des keramischen Einsatzes 2 durch daran wirkende Thermo-Spannungen verhindern. Um den Vorsprung 3 herum füllt sich ebenfalls Wachs 4. Das Material, welches an dieser Stelle während des Gussverfahrens entsteht, ist danach in einem zusätzlichen Verfahrensschritt zu entfernen. Um die oben genannten, Bewegungen parallel oder senkrecht zur Wand zu ermöglichen bzw. zu verhindern, ist es von Vorteil, die Ausbuchtungen 11 an der Modellform 9 folgendermassen auszuführen: anstatt eine den Vorsprüngen 3 komplementäre Form zu schaffen, wird eine Ausbuchtung 11 geschaffen, welche einen flachen Grund aufweist. Dies ist in der Figur 3b sichtbar.

Nachdem das Gussteil 6 fertig gegossen worden ist, wird, wie in den Figuren 4a, b sichtbar, die Aussparungen 5 von der äusseren Oberfläche des Gussteils 6 her eine Aussparung 8 ganz oder teilweise ausgeschliffen oder erodiert. Dies kann generell in zylindrischer (Fig. 4a) oder konischer Form (Fig. 4b) geschehen. Die Gusshaut oder "ausgefransten Ränder", welche durch die Ausführungsform der Fig. 3a entstehen, werden auf diese Art entfernt. Der Kerbfaktor an den Aussparungen 5 reduziert sich dadurch. Diese Aussparung 8 sollte mindestens eine Tiefe von 0.1 mm haben. In der Regel wird eine Tiefe von 1 bis 2 mm gewählt.

Die Figuren 5a,b zeigen, welche zusätzlichen Verfahrensschritte notwendig sind, um die Aussparungen 5 am fertigen Gussteil 6 zu bearbeiten. Die Aussparung 8 wird mit einem Stift 7, welcher rund, konisch oder zylindrisch sein und auch verschiedene Längen haben kann, geschlossen. Der Stift 7 kann in das Gussteil 6 gelötet oder geschweisst werden oder durch einen anderen geeigneten Prozess angebracht werden. Ein Stift 7 kann der Länge der Aussparung 8 entsprechen, er kann aber auch länger oder kürzer sein. In der Figur 5a wird die konische Aussparung 8 mit einer Kugel geschlossen. Zu Vermeidung von langen Schweisszeiten wird diese Kugel mittels eines Wiederstandspunktschweissverfahrens an die Kontaktflächen der Aussparung angeschweisst. Danach kann die Kugel mit der Bauteiloberfläche bündig geschliffen werden, so dass der verbleibende Teil die Aussparung 8 als Stift 7 füllt. Das Verschliessen der Aussparungen 8 verringert zudem den Verbrauch der Kühlluft, da ein Ausströmen verhindert wird. Ein weiterer Vorteil des Verschliessens liegt darin, dass eine lokale Überhitzung der Ränder der Aussparungen 5 verhindert wird. Dies kann beim Reinigen von beschichteten Schaufeln beispielsweise durch Lichtbogenreinigung auftreten.

### BEZUGSZEICHENLISTE

- 1: Wachsmodell einer Turbinenschaufel
- 2: Keramischer Einsatz
- 3: Vorsprung
- 4: Wachs
- 5: Aussparung
- 6: Gussteil
- 7: Stift
- 8: Aussparung
- 9: Modellform
- 10: Mittellinie des Vorsprungs 3
- 11: Ausbuchtung

- α: Winkel zwischen Mittellinie 10 und Aussenkante des Vorsprungs 3
- β: Winkel zwischen Mittellinie 10 und Aussenkante des Vorsprungs 3

## Patentansprüche

1. Verfahren zur Herstellung eines Gussteils (6) einer thermischen Turbomaschine mit einem bekannten Gussverfahren, wobei das Gussteil (6) und die mittels einer keramischen Gussform hergestellt wird, wobei diese keramische Gussform mittels eines Wachsmodells (1) und mittels eines sich im Wachsmodell (1) befindlichen, keramischen Einsatzes (2) hergestellt wird, und wobei das Wachsmodell (1) durch eine Modellform (9) und den sich in der Modellform (9) befindenden, keramischen Einsatz (2) hergestellt wird und wobei sich an der Aussenseite des keramischen Einsatzes (2) Vorsprünge (3) zur Einhaltung einer Wanddickentoleranz des Gussteils (6) befinden, durch die an dem Gussteil (6) Aussparungen (5) durch die Vorsprünge (3) des keramischen Einsatzes (2) hergestellt werden, wobei die Vorsprünge einen Winkel (α, β) zwischen der Mittellinie (10) und der Aussenkante der Vorsprünge (3) von kleiner 30° aufweisen,
**dadurch gekennzeichnet, dass**
die am Gussteil (6) durch die Vorsprünge (3) entstandenen Aussparungen (5) von der äusseren Seite des Gussteils (6) her teilweise in einer konischen oder zylindrischen Form ganz oder teilweise ausgeschliffen oder erodiert werden, so dass dort Aussparungen (8) entstehen, in diese Aussparungen (8) an der äusseren Seite des Gussteils (6) zylindrische, konische oder runde Stifte (7) angebracht, insbesondere gelötet oder geschweisst, werden und auf diese Art die Aussparungen (8) von der äusseren Seite des Gussteils (6) her verschlossen werden.

2. Verfahren nach Anspruch 1,
**dadurch gekennzeichnet, dass**
an dem Gussteil (6) Aussparungen (5) durch die Vorsprünge (3) des keramischen Einsatzes (2) hergestellt werden, wobei die Vorsprünge (3) einen Winkel (α, β) zwischen der Mittellinie (10) und der Aussenkante der Vorsprünge (3) von kleiner 15° aufweisen.

3. Verfahren nach Anspruch 1 oder 2,
**dadurch gekennzeichnet, dass**
an dem Gussteil (6) Aussparungen (5) durch die Vorsprünge (3) des keramischen Einsatzes (2) hergestellt werden, wobei die Vorsprünge (3) an verschiedenen Seiten unterschiedliche Winkel (α, β) zwischen der Mittellinie (10) und der Aussenkante der Vorsprünge (3) aufweisen.

4. Verfahren nach Anspruch 1 oder 2,
**dadurch gekennzeichnet, dass**
an dem Gussteil (6) Aussparungen (5) durch die Vorsprünge (3) des keramischen Einsatzes (2) hergestellt werden, wobei die Vorsprünge (3) in die Modellform (9) während des Giessverfahrens hineinragen.

5. Verfahren nach Anspruch 3,
**dadurch gekennzeichnet, dass**
überstehendes Material, welches sich während des Giessverfahrens um die hervorragenden Vorsprünge (3) an der Oberfläche des Gussteils (6) gebildet hat, entfernt wird.

## Claims

1. Method for producing a casting (6) of a thermal turbomachine by means of a known casting method, the casting (6) being produced by means of a ceramic casting mould, this ceramic casting mould being produced by means of a wax model (1) and by means of a ceramic insert (2) located in the wax model (1), and the wax model (1) being produced by means of a model mould (9) and the ceramic insert (2) located in the model mould (9), and there being located on the outside of the ceramic insert (2) projections (3) for maintaining a wall-thickness tolerance of the casting (6), by means of which projections clearances (5) are produced on the casting (6) by means of the projections (3) of the ceramic insert (2), the projections having an angle (α, β) between the centre line (10) and the outer edge of the projections (3) of less than 30°, **characterized in that** the clearances (5) which have occurred on the casting (6) due to the projections (3) are completely or partially ground out or eroded from the outer side of the casting (6) partially in a conical or cylindrical form, so as to give rise there to clearances (8), cylindrical, conical or round pins (7) are attached, in particular soldered or welded, into these clearances (8) on the outer side of the casting (6), and the clearances (8) are thereby closed from the outer side of the casting (6).

2. Method according to Claim 1, **characterized in that** clearances (5) are produced on the casting (6) by means of the projections (3) of the ceramic insert (2), the projections (3) having an angle (α, β) between the centre line (10) and the outer edge of the projections (3) of less than 15°.

3. Method according to Claim 1 or 2, **characterized in that** clearances (5) are produced on the casting (6) by means of the projections (3) of the ceramic insert (2), the projections (3) having on various sides different angles (α, β) between the centre line (10) and the outer edge of the projections (3).

4. Method according to Claim 1 or 2, **characterized in that** clearances (5) are produced on the casting (6) by means of the projections (3) of the ceramic insert (2), the projections (3) projecting into the model mould (9) during the casting method.

5. Method according to Claim 3, **characterized in that** projecting material which formed on the surface of the casting (6) around the protruding projections (3) during the casting is removed.

## Revendications

1. Procédé de fabrication d'une pièce moulée (6) pour une turbomachine thermique par un procédé de coulée connu, la pièce moulée (6) étant fabriquée au moyen d'un moule de coulée en céramique, ce moule de coulée en céramique étant fabriqué au moyen d'un modèle en cire (1) et au moyen d'un insert (2) en céramique se trouvant dans le modèle en cire (1), le modèle en cire (1) étant fabriqué par un moule de modèle (9) et par l'insert (2) en céramique se trouvant dans le moule de modèle (9), et des projections (3) se trouvant du côté extérieur de l'insert (2) en céramique pour respecter une tolérance d'épaisseur de paroi de la pièce moulée (6), grâce auxquelles les évidements (5) sont fabriqués sur la pièce moulée (6) à travers les projections (3) de l'insert (2) en céramique, les projections présentant un angle (α, β) entre l'axe médian (10) et l'arête extérieure des projections (3) inférieur à 30 °,
**caractérisé en ce que**
les évidements (5) créés sur la pièce moulée (6) à travers les projections (3) sont complètement ou partiellement meulés ou érodés depuis le côté extérieur de la pièce moulée (6) pour former un moule partiellement conique ou cylindrique, de sorte qu'il s'y forme des évidements (8), que des broches cylindriques, coniques ou rondes (7) soient montées dans ces évidements (8) sur le côté extérieur de la pièce moulée (6), en particulier par brasage ou soudage, et que de cette manière les évidements (8) soient fermés depuis le côté extérieur de la pièce moulée (6).

2. Procédé selon la revendication 1,
**caractérisé en ce que**
des évidements (5) sont créés sur la pièce moulée (6) à travers les projections (3) de l'insert (2) en céramique, les projections (3) présentant un angle (α, β) entre l'axe médian (10) et l'arête extérieure des projections (3) inférieur à 15°.

3. Procédé selon la revendication 1 ou 2,
**caractérisé en ce que**
des évidements (5) sont créés sur la pièce moulée (6) à travers les projections (3) de l'insert (2) en céramique, les projections (3) présentant, sur des côtés différents, des angles (α, β) différents entre l'axe médian (10) et l'arête extérieure des projections (3).

4. Procédé selon la revendication 1 ou 2,
**caractérisé en ce que**
des évidements (5) sont créés sur la pièce moulée (6) à travers les projections (3) de l'insert (2) en céramique, les projections (3) pénétrant dans le moule de modèle (9) pendant le procédé de moulage.

5. Procédé selon la revendication 3,
**caractérisé en ce que**
le matériau en excès qui est formé à la surface de la pièce moulée (6) pendant le procédé de moulage autour des projections (3) en saillie, est éliminé.
